# EUROPÄISCHE PATENTSCHRIFT

(11) **EP 1 066 774 B1**
(45) Veröffentlichungstag und Bekanntmachung des Hinweises auf die Patenterteilung: **13.11.2002**
(21) Anmeldenummer: 99113285.3
(22) Anmeldetag: 09.07.1999
(51) Int. Cl.: A47B 96/14, A47B 47/02

(54) **Lagerregal**
Shelving unit
Unité d'étagères

(43) Veröffentlichungstag der Anmeldung: 10.01.2001
(73) Patentinhaber: NEDCON MAGAZIJNINRICHTING B.V., NL-7000 AA Doetinchem (NL)
(72) Erfinder: de Jong Leen-Pieter, 7051 GN Varsseveld (NL)
(74) Vertreter: Christophersen & Partner

(56) Entgegenhaltungen:
- WO-A-92/00857
- FR-A- 2 446 403
- US-A- 3 802 574
- US-A- 3 841 725
- US-A- 5 588 541

## Beschreibung

Die Erfindung betrifft ein Lagerregal mit vorderen und hinteren vertikalen Stützen und paarweise an den Stützen angeordnete Winkelprofilen, die sich in Richtung der Regaltiefe erstrecken und sich mit einander zugewandten vertikalen Profilschenkeln gegen die jeweiligen Seitenflächen der Stützen abstützen.

Lagerregale dieser Art sind bekannt. Auf den sich in Richtung der Regaltiefe erstreckenden Winkelprofilen lassen sich die zu lagernden Gegenstände mit den beiden Seitenkanten unmittelbar ablegen. Ferner ist es auch möglich, größenmäßig entsprechend angepaßte Container oder Schalen so in das Lagerregal einzuschieben, daß sich daran angebrachte Seitenkanten auf jeweils zwei der genannten Winkelprofile abstützen. Jede vertikale Stütze des Lagerregals dient zugleich der Anbringung und Abstützung zweier dieser Winkelprofile, wobei sich ein Winkelprofil mit seinem vertikalen Profilschenkel an der einen Seitenfläche, und ein anderes Winkelprofil mit seinem vertikalen Profilschenkel an der anderen Seitenfläche derselben vertikalen Stütze abstützt. Die Verbindung zwischen den auf diese Weise paarweise befestigten Winkelprofilen und den dazwischen angeordneten Stützen kann durch Verschrauben, Vernieten oder in anderer Weise erfolgen.

Als nachteilig hat sich die unter Last eintretende Verformung der Winkelprofile herausgestellt. Für diese Verformung sind insgesamt drei Mechanismen verantwortlich: Zum einen die normale Durchbiegung des langgestreckten Winkelprofils auf dem Längenabschnitt zwischen vorderer und hinterer vertikaler Stütze. Zum anderen die zusätzliche Absenkung des als Warenauflage dienenden, horizontalen Profilschenkels des Winkelprofils. Als dritter Verformungsmechanismus kommt die Torsion des Winkelprofils infolge der einwirkenden Gewichtslast hinzu. Im Bereich der Anbindung an die vertikalen Stützen ist die Torsionsverformung nahezu null, hingegen nimmt sie in der Mitte zwischen den beiden vertikalen Stützen den größten Wert an. Ergebnis ist eine Insich-Verdrehung des Winkelprofils, d. h. die Torsion.

Der Erfindung liegt daher die **Aufgabe** zugrunde, bei einem Lagerregal der eingangs genannten Art die durch Torsion hervorgerufene Verformung der sich in Richtung der Regaltiefe erstreckenden Winkelprofile zu reduzieren.

Zur **Lösung** wird bei einem Lagerregal der eingangs genannten Art vorgeschlagen, daß auf dem Längenabschnitt zwischen den Stützen ein gemeinsames Klammerelement auf beide Winkelprofile zugleich aufgesetzt ist, daß sich das Klammerelement aus einem über mindestens eine Teilstrecke den Abstand zwischen den beiden Profilschenkeln überbrückenden Steg und vertikalen Flanschabschnitten beiderseits des Stegs zusammensetzt, daß sich einander zugewandte Innenseiten der beiden Flanschabschnitte jeweils an einer gegengerichteten, nach außen weisenden Fläche des jeweiligen Winkelprofils abstützen, und daß sich voneinander abgewandte Außenseiten der beiden Flanschabschnitte jeweils an einer gegengerichteten, nach innen weisenden Fläche des jeweiligen Winkelprofils abstützen.

Das erfindungsgemäß vorgesehene Klammerelement wirkt wie eine Torsionskupplung zwischen den beiden Winkelprofilen, so daß bei unveränderter Dimensionierung der Winkelprofile deren Verformungsverhalten unter Last deutlich verbessert wird.

Andererseits ermöglicht die Erfindung auch eine Optimierung der Querschnitte der Winkelprofile. Durch den Einsatz des zusätzlichen Klammerelementes können diese dünnwandiger und damit leichtgewichtiger ausgeführt sein als dies dann der Fall wäre, wenn das Lastverhalten der Winkelprofile ausschließlich durch diese selbst festgelegt wäre.

Bevorzugte Ausgestaltungen sind in den Unteransprüchen angegeben.

Vorzugsweise befinden sich sowohl die nach außen weisenden, als auch die nach innen weisenden Flächen der Winkelprofile an ihren vertikalen Profilschenkeln.

Ferner wird vorgeschlagen, daß jene Flächen der Innenseiten und Außenseiten der Flanschabschnitte, die sich an den nach außen bzw. nach innen weisenden Flächen der Winkelprofile abstützen, in verschiedenen Höhen angeordnet sind. Dies erfolgt vorzugsweise, in dem die sich an den nach außen weisenden Flächen der Winkelprofile abstützenden Flächen der Flanschabschnitte oben und die sich an den nach innen weisenden Flächen der Winkelprofile abstützenden Flächen der Flanschabschnitte weiter unten an den Flanschabschnitten ausgebildet sind. Verhindert wird auf diese Weise ein seitliches Aufbiegen der Flanschabschnitte des Klammerelementes unter Last. Jeder Tendenz zum seitlichen Aufbiegen steht die Gegenkraft auf die sich an den nach innen weisenden Flächen der Winkelprofile abstützenden Flächen der Flanschabschnitte gegenüber.

Mit einer weiteren Ausgestaltung wird vorgeschlagen, daß sich die nach außen weisenden Flächen der Winkelprofile an Ausklinkungen nahe dem oberen Rand des jeweiligen vertikalen Profilschenkels befinden. Derartige Ausklinkungen lassen sich durch relativ preiswerte Arbeitsverfahren wie Stanzen und Biegen an den Winkelprofilen herstellen. Hierzu wird vorgeschlagen, daß die Ausklinkungen durch partielles Verformen des vertikalen Profilschenkels hergestellt sind.

Gemäß einer weiteren Ausgestaltung sind die vertikalen Flanschabschnitte an ihrem einen Ende mit einem Haken versehen, und sie untergreifen mit dem Haken die jeweilige Ausklinkung.

Um ein unbeabsichtigtes Lösen des Klammerelements von den Winkelprofilen zu vermeiden, ist eine weitere Ausgestaltung durch Rastelemente zur Verriegelung des vollständig auf die beiden Winkelprofile aufgesetzten Klammerelementes gekennzeichnet. Als Rastelemente dienen insbesondere federnde Rastzungen in den vertikalen Profilschenkeln.

Weitere Vorteile und Einzelheiten werden nachfolgend anhand eines auf der Zeichnung dargestellten Ausführungsbeispieles erläutert. Auf der Zeichnung zeigen:
- Fig. 1: eine teilweise Draufsicht auf eine Ebene eines erfindungsgemäßen Lagerregals;
- Fig. 2: einen Schnitt in den in Fig. 1 mit II-II bezeichneten Vertikalebenen;
- Fig. 3: eine Draufsicht auf das in Fig. 1 mit III bezeichnete Detail des Lagerregals;
- Fig. 4: eine perspektivische Ansicht zweier Winkelprofile des Lagerregals vor dem Aufsetzen eines Klammerelementes;
- Fign. 5a bis 5c: in Seitenansichten drei verschiedene Stadien beim Einsetzen des Klammerelementes auf die Winkelprofile.

Fig. 1 zeigt eine Draufsicht auf eine Ebene eines mehrstöckigen Lagerregals. Die vorzugsweise quaderförmigen Waren 1, z. B. Paletten oder Container aus Kunststoff oder Metall, liegen mit ihren Seitenkanten auf Winkelprofilen 2 auf, die sich im wesentlichen über die Tiefe des Lagerregals erstrecken. Das Einsetzen und Entnehmen der Waren erfolgt über Flurförderfahrzeuge aus den benachbarten Gassen heraus. Die Winkelprofile 2 sind an vertikalen Stützen 3 befestigt. Bei dem dargestellten Lagerregal sind jeweils zwei Stützen 3 hintereinander angeordnet, wobei die eine Stütze, aus der Richtung der Gasse betrachtet, die vordere, und die andere die hintere Stütze ist. Bei besonderes langen Winkelprofilen 2 lassen sich selbstverständlich auch mehr als nur jeweils zwei Stützen 3 verwenden. Die Befestigung der horizontalen Winkelprofile 2 an den vertikalen Stützen 3 erfolgt beispielsweise durch Verschraubung oder mittels Nieten. Auch geeignete Stecksysteme sind hier denkbar.

Fig. 1 läßt desweiteren erkennen, daß an dem durch die vordere Stütze und die hintere Stütze gebildeten Stützenpaar in jeder Lagerebene des Lagerregals insgesamt zwei Winkelprofile 2 befestigt sind. Die Winkelprofile 2 sind daher paarweise an den Stützen 3 befestigt. Hierbei ist das eine Winkelprofil 2 dem einen Fach des Lagerregals, und das jeweils andere Winkelprofil 2 dem auf gleicher Höhe benachbarten Fach des Lagerregals zugeordnet. Nur an den auf der Zeichnung nicht dargestellten letzten Stützen 3 des Lagerregals ist in jeder Lagerhöhe nur ein Winkelprofil 2 befestigt.

Bei den Stützen 3 handelt es sich um offene Profile mit einem im wesentlichen C-bzw. U-förmigen Querschnitt. Auch Profile mit geschlossenem Querschnitt sind einsetzbar. Die Winkelprofile 2 sind langgestreckte L-förmige Profile mit einem horizontalen Profilschenkel 4 und einem vertikalen Profilschenkel 5. Der horizontale Profilschenkel 4 bildet die Auflage für die Güter bzw. Waren 1, wohingegen sich der vertikale Profilschenkel 5 gegen die Seitenfläche der jeweiligen Stütze 3 abstützt. Durch den vertikalen Profilschenkel 5 sind vorzugsweise auch jene Befestigungselemente hindurch gesteckt, welche das Winkelprofil 2 mit der Stütze 3 verbinden.

Bei Gewichtsbelastung durch die auf dem horizontalen Profilschenkel 4 aufliegende Ware kommt es zu einer Verformung des Winkelprofils 2, wobei für das Maß der Verformung insgesamt drei Verformungsmechanismen verantwortlich sind. Zunächst kann das Winkelprofil 2, da es nur an der vorderen und an der hinteren Stütze 3 befestigt ist, über seine Länge durchbiegen. Außerdem kommt es zu einer Absenkung des frei auskragenden horizontalen Profilschenkels 4. Schließlich treten in dem Winkelprofil Torsionsmomente auf, was darauf zurückzuführen ist, daß sich das Winkelprofil 2 infolge der Verbindung mit den vertikalen Stützen 3 im Bereich dieser Stützen nicht um seine Achse verdrehen kann, wohingegen in dem Längenabschnitt a zwischen den beiden Stützen 3 infolge der dort fehlenden formschlüssigen Anbindung eine Verdrehung des Winkelprofils 2 um seine eigene Längsachse erfolgen kann. Im Ergebnis tritt eine Verwindung des Winkelprofils ein, die im Bereich der Stützen nahezu null ist, hingegen auf dem Längsabschnitt a und insbesondere in dessen Mitte ein Maximum erreicht.

Um dem entgegenzuwirken und das Lastaufnahmevermögen der Winkelprofile 2 zu verbessern, ist ein gemeinsames Klammerelement 6 vorgesehen, welches auf beide Winkelprofile 2 zugleich aufsetzbar ist, wobei das Klammerelement an den Winkelprofilen verrastet.

Wie die Fign. 2 bis 4 erkennen lassen, handelt es sich bei dem Klammerelement 6 um ein durch Stanzen und Biegen hergestelltes Blechformteil. Dieses besteht aus einem horizontalen Steg 7, einer hierzu rechtwinklig angeordneten, vertikalen Griffund Verriegelungsfläche 8 sowie zwei Flanschabschnitten 9. Die Flanschabschnitte 9 stehen in einem rechten Winkel sowohl zu den Steg 7, als auch zu der Griff- und Verriegelungsfläche 8 und erstrecken sich nach dem Einsetzen des Klammerelementes 6 parallel zu dem vertikalen Profilschenkel 5. Die Flanschabschnitte 9 weisen zueinander einen Abstand der Breite b' auf. Jeder Flanschabschnitt 9 ist an seinem der Griff- und Verriegelungsfläche 8 abgewandten Rand 10 mit einer Ausnehmung 11 versehen, wodurch der Flanschabschnitt 9 in diesem Bereich nach Art eines Hakens gestaltet ist. Der gegenüberliegende, näher zu der Griff- und Verriegelungsfläche 8 liegende Rand 12 ist abgerundet, um, wie später noch zu zeigen sein wird, ein verkantungsfreies Einsetzen des Klammerelementes 6 in die Winkelprofile zu ermöglichen.

Beide Winkelprofile 2 sind auf dem Längenabschnitt a in der Mitte zwischen den beiden Orten, in denen sich die beiden vertikalen Stützen 3 befinden, mit Ausklinkungen 13 versehen. Die Ausklinkungen 13 lassen sich durch Schlitzen und Biegen des Blechmaterials der Winkelprofile 2 herstellen. Die Ausklinkungen 13 befinden sich am oberen Rand 14 der vertikalen Profilschenkel 5 und bestehen aus einem Abschnitt 15, der sich in einer Ebene parallel zu dem jeweiligen vertikalen Profilschenkel 5 erstreckt, und zwei schräg verlaufenden Übergangsabschnitten 16a, 16b, die die Verbindung zwischen dem Abschnitt 15 und dem übrigen Material des vertikalen Profilschenkels 5 herstellen. Die Ausklinkung 13 jedes Winkelprofils 2 weist zu dem jeweils anderen Winkelprofil des Winkelprofil-Paares hin. Dadurch weisen die parallelen Abschnitte 15 der Ausklinkungen 13 einen Abstand der Breite b zueinander auf, wohingegen die beiden vertikalen Profilschenkeln 5 im übrigen einen Abstand der Breite B zueinander aufweisen. Die Dimensionierung des Klammerelementes 6 und insbesondere der daran angeformten Flanschabschnitte 9 ist nun dergestalt, daß deren Abstand b' geringer als der Abstand B jedoch größer als der Abstand b ist. Auf diese Weise läßt sich das Klammerelement 6 mit den beiden Flanschabschnitten 9 von oben her in jenen Spalt 17 einführen, der sich, vertikal betrachtet, zwischen dem vertikalen Profilschenkel 5 und dem Abschnitt 15 der Ausklinkung 13 befindet. Sobald das Klammerelement 6 durch den Spalt 17 hindurch vollständig auf die beiden Winkelprofile 2 aufgesetzt ist, stützen sich die einander zugewandten Innenseiten der beiden Flanschabschnitte 9 jeweils an einer nach außen weisenden Fläche des jeweiligen Winkelprofils ab. Diese nach außen weisende Fläche ist die Fläche 18 des parallelen Abschnittes 15 der Ausklinkung 13. Zugleich stützen sich die voneinander abgewandten Außenseiten 19 der beiden Flanschabschnitte 9 jeweils an einer nach innen weisenden Fläche 20 des jeweiligen Winkelprofils 2 ab. Diese Fläche 20 ist eine Fläche im Material des vertikalen Profilschenkels 5 selbst, und nicht des Materials der Ausklinkung 13.

Die Abstützung der Innenseiten der Flanschabschnitte 9 an den Winkelprofilen 2 erfolgt also weiter oben, als die Abstützung der Außenseiten 19. Insoweit verfügen beide Flanschabschnitte 9 über zwei übereinander angeordnete Abstützzonen, wobei die obere Zone die gleiche Höhe aufweist, wie die parallele Ausklinkung 13 der Winkelprofile 2.

Das Aufsetzen des Klammerelementes 6 läßt sich anhand der Fign. 5a bis 5c nachvollziehen. Zunächst wird das Klammerelement 6 mit seinen beiden Flanschabschnitten 9 so in den Spalt 17 zwischen vertikalem Profilschenkel 5 und dessen Ausklinkung 13 eingesetzt, daß deren hakenförmig gestalteter Rand 10 unter die Übergangsabschnitte 16b gelangt. Dies ist in zwei Stufen in den Fign. 5a und 5b dargestellt. Sodann wird durch Druck auf die Griff- und Verriegelungsfläche 8 das Klammerelement 6 soweit verschwenkt, bis der Steg 7 in eine horizontale Lage auf dem oberen Rand 14 der beiden Profilschenkel 5 gelangt. Hierbei findet eine Verrastung statt, indem die Seitenränder der Griff- und Verriegelungsfläche 8 hinter federnde Rastzungen 21 gelangen, die durch Stanzen an den vertikalen Profilschenkeln 5 ausgebildet sind. Die Rastzungen 21 befinden sich im unteren Teil des vertikalen Profilschenkels 5 nahe dessen Übergang zum horizontalen Profilschenkel 4. Sie sind paarweise symmetrisch zu der Ausklinkung 13 angeordnet, um das Klammerelement 6 auch um 180° verdreht auf die Winkelprofile aufsetzen zu können.

### Bezugszeichenliste

- 1: Ware
- 2: Winkelprofil
- 3: vertikale Stütze
- 4: horizontaler Profilschenkel
- 5: vertikaler Profilschenkel
- 6: Klammerelement
- 7: Steg
- 8: Griff- und Verriegelungsfläche
- 9: Flanschabschnitt
- 10: Rand
- 11: Ausnehmung
- 12: Rand
- 13: Ausklinkung
- 14: oberer Rand des Profilschenkels
- 15: Abschnitt
- 16a: Übergangsabschnitt
- 16b: Übergangsabschnitt
- 17: Spalt
- 18: Fläche
- 19: Außenseite
- 20: Fläche
- 21: Rastzunge

- a: Längenabschnitt
- b: Breite, Abstand
- b': Breite, Abstand
- B: Breite, Abstand

## Patentansprüche

1. Lagerregal mit vorderen und hinteren vertikalen Stützen (3) und paarweise an den Stützen (3) angeordneten Winkelprofilen (2), die sich in Richtung der Regaltiefe erstrecken und sich mit einander zugewandten vertikalen Profilschenkeln (5) gegen die jeweiligen Seitenflächen der Stützen (3) abstützen,
**dadurch gekennzeichnet,**
**daß** auf dem Längenabschnitt (a) zwischen den Stützen (3) ein gemeinsames Klammerelement (6) auf beide Winkelprofile (2) zugleich aufgesetzt ist, daß sich das Klammerelement (6) aus einem über mindestens eine Teilstrecke den Abstand zwischen den beiden Profilschenkeln (5) überbrückenden Steg (7) und vertikalen Flanschabschnitten (9) beiderseits des Stegs (7) zusammensetzt, daß sich einander zugewandte Innenseiten der beiden Flanschabschnitte (9) jeweils an einer gegengerichteten, nach außen weisenden Fläche (18) des jeweiligen Winkelprofils (2) abstützen und
**daß** sich voneinander abgewandte Außenselten (19) der beiden Flanschabschnitte (9) jeweils an einer gegengerichteten, nach innen weisenden Fläche (20) des jeweiligen Winkelprofils (2) abstützen.

2. Lagerregal nach Anspruch 1, **dadurch gekennzeichnet, daß** sich sowohl die nach außen weisenden als auch die nach innen weisenden Flächen der Winkelprofile (2) an deren vertikalen Profilschenkeln (5) befinden.

3. Lagerregal nach Anspruch 1 oder Anspruch 2, **dadurch gekennzeichnet, daß** jene Flächen der Innenseiten und Außenseiten der Flanschabschnitte (9), die sich an den nach außen bzw. nach innen weisenden Flächen der Winkelprofile (2) abstützen, in verschiedenen Höhen angeordnet sind.

4. Lagerregal nach Anspruch 3, **dadurch gekennzeichnet, daß** die sich an den nach außen weisenden Flächen (18) der Winkelprofile (2) abstützenden Flächen der Flanschabschnitte (9) oben und die sich an den nach innen weisenden Flächen (20) der Winkelprofile (2) abstützenden Flächen der Flanschabschnitte (9) weiter unten an den Flanschabschnitten (9) ausgebildet sind.

5. Lagerregal nach einem der vorangehenden Ansprüche, **dadurch gekennzeichnet, daß** sich die nach außen weisenden Flächen (18) der Winkelprofile (2) an Ausklinkungen (13) nahe dem oberen Rand (14) des jeweiligen vertikalen Profilschenkels (5) befinden.

6. Lagerregal nach Anspruch 5, **dadurch gekennzeichnet, daß** die Ausklinkungen (13) durch partielles Verformen des vertikalen Profilschenkels (5) hergestellt sind.

7. Lagerregal nach einem der Ansprüche 5 oder 6, **dadurch gekennzeichnet, daß** die vertikalen Flanschabschnitte (9) an ihrem einen Ende mit einem Haken versehen sind und sie mit dem Haken die jeweilige Ausklinkung (13) untergreifen.

8. Lagerregal nach einem der vorangehenden Ansprüche, **gekennzeichnet durch** Rastelemente (21) zur Verriegelung des vollständig auf die beiden Winkelprofile (2) aufgesetzten Klammerelements (6).

9. Lagerregal nach Anspruch 8, **dadurch gekennzeichnet, daß** die Rastelemente (21) federnde Rastzungen in den vertikalen Profilschenkeln (5) sind.

## Claims

1. Storage rack with front and rear vertical supports (3) and with angle sections (2) which are arranged in pairs on the supports (3), extend in the direction of the rack depth and are supported, via vertical section legs (5) facing one another, against the respective side surfaces of the supports (3), **characterized in that**, on the length portion (a) between the supports (3), a common clamping element (6) is mounted on both angle sections (2) at the same time, **in that** the clamping element (6) consists of a web (7), which bridges the spacing between the two section legs (5) over at least a part distance, and vertical flange portions (9) on both sides of the web (7), **in that** inner sides facing one another of the two flange portions (9) are in each case supported against an oppositely directed, outwardly facing surface (18) of the respective angle section (2), and **in that** outer sides (19) facing away from one another of the two flange portions (9) are in each case supported against an oppositely directed, inwardly facing surface (20) of the respective angle section (2).

2. Storage rack according to Claim 1, **characterized in that** both the outwardly facing and the inwardly facing surfaces of the angle sections (2) are located on the vertical section legs (5) thereof.

3. Storage rack according to Claim 1 or Claim 2, **characterized in that** those surfaces of the inner sides and outer sides of the flange portions (9) which are supported against the outwardly and, respectively, inwardly facing surfaces of the angle sections (2) are arranged at different heights.

4. Storage rack according to Claim 3, **characterized in that** those surfaces of the flange portions (9) supported against the outwardly facing surfaces (18) of the angle sections (2) are formed at the top, and those surfaces of the flange portions (9) supported against the inwardly facing surfaces (20) of the angle sections (2) are formed further down on the flange portions (9).

5. Storage rack according to one of the preceding claims, **characterized in that** the outwardly facing surfaces (18) of the angle sections (2) are located on shaped-out portions (13) close to the upper edge (14) of the respective vertical section leg (5).

6. Storage rack according to Claim 5, **characterized in that** the shaped-out portions (13) are produced by partial deformation of the vertical section leg (5).

7. Storage rack according to one of Claims 5 or 6, **characterized in that** the vertical flange portions (9) are provided with a hook at one of their ends and they engage under the respective shaped-out portion (13) with the hook.

8. Storage rack according to one of the preceding claims, **characterized by** catching elements (21) for locking the clamping element (6) mounted completely on the two angle sections (2).

9. Storage rack according to Claim 8, **characterized in that** the catching elements (21) are resilient catching tongues in the vertical section legs (5).

## Revendications

1. Rayonnage de stockage comportant des montants verticaux avant et arrière (3) et des cornières (2) disposées par paires sur les montants (3), qui s'étendent en direction de la profondeur du rayonnage, et qui prennent appui contre les faces latérales respectives des montants (3) par des branches verticales (5) de profilé orientées les unes vers les autres,
**caractérisé en ce que**
un élément à crampons (6) commun est emboîté simultanément sur les deux cornières (2) sur le tronçon de longueur (a) entre les montants (3), **en ce que** l'élément à crampons (6) est constitué d'une entretoise (7) assurant un pontage, au moins sur un tronçon partiel, de l'écartement entre les deux branches (5) de profilé, et de tronçons verticaux de bride (9) des deux côtés de l'entretoise (7), **en ce que** des faces intérieures orientées les unes vers les autres des deux tronçons de bride (9) prennent respectivement appui contre une surface opposée (18) orientée vers l'extérieur de chaque cornière (2), et
**en ce que** des faces extérieures (19) opposées les unes aux autres des deux tronçons de bride (9) prennent respectivement appui contre une surface opposée (20) orientée vers l'intérieur de chaque cornière (2).

2. Rayonnage de stockage selon la revendication 1, **caractérisé en ce que**, aussi bien les surfaces orientées vers l'extérieur que les surfaces orientées vers l'intérieur des cornières (2), sont situées sur leurs branches verticales (5) de profilé.

3. Rayonnage de stockage selon la revendication 1 ou la revendication 2, **caractérisé en ce que** les surfaces des faces intérieures et des faces extérieures des tronçons de bride (9) qui prennent appui contre les surfaces orientées vers l'extérieur ou vers l'intérieur des cornières (2) sont disposées à différentes hauteurs.

4. Rayonnage de stockage selon la revendication 3, **caractérisé en ce que** les surfaces des tronçons de bride (9) qui prennent appui contre les surfaces (18) orientées vers l'extérieur des cornières (2) sont formées en haut, et **en ce que** les surfaces des tronçons de bride (9) qui prennent appui contre les surfaces (20) orientées vers l'intérieur des cornières (2) sont formées plus vers le bas sur les tronçons de bride (9).

5. Rayonnage de stockage selon l'une quelconque des revendications précédentes, **caractérisé en ce que** les surfaces (18) orientées vers l'extérieur des cornières (2) sont situées au niveau d'encoches (13) pratiquées à proximité du bord supérieur (14) de chaque branche verticale (5) du profilé.

6. Rayonnage de stockage selon la revendication 5, **caractérisé en ce que** les encoches (13) sont réalisées par déformation partielle de la branche verticale (5) du profilé.

7. Rayonnage de stockage selon l'une des revendications 5 ou 6, **caractérisé en ce que** les tronçons verticaux de bride (9) sont munis d'un crochet sur l'une de leurs extrémités, et **en ce qu'**ils s'engagent par ce crochet sous l'encoche respective (13).

8. Rayonnage de stockage selon l'une quelconque des revendications précédentes, **caractérisé par** des éléments d'encliquetage (21) destinés au verrouillage de l'élément à crampons (6) entièrement emboîté sur les deux cornières (2).

9. Rayonnage de stockage selon la revendication 8, **caractérisé en ce que** les éléments d'encliquetage (21) sont des languettes d'encliquetage élastiques dans les branches verticales (5) de profilé.
